# EUROPÄISCHE PATENTSCHRIFT

(11) **EP 3 686 327 B1**
(45) Veröffentlichungstag und Bekanntmachung des Hinweises auf die Patenterteilung: **22.11.2023**
(21) Anmeldenummer: 20158550.2
(22) Anmeldetag: 20.02.2018
(51) Int. Cl.: D01G 15/02, D01G 15/44

(54) **MULDE ZUR VERWENDUNG IN EINER KREMPEL**
TRAY FOR A ROLLER CARD
AUGE POUR UNE CARDE À ROULEAUX

(30) Priorität: 31.03.2017 DE 102017107018; 13.06.2017 DE 102017112927
(43) Veröffentlichungstag der Anmeldung: 29.07.2020
(62) Teilanmeldung aus: 18157593.7
(73) Patentinhaber: Trützschler Group SE, 41199 Mönchengladbach (DE)
(72) Erfinder: Schenuit, Heiko, 48249 Dülmen (DE); Thomßen, Sven, 28790 Schwanewede (DE); Heetderks, Bodo, 48455 Bad Bentheim (DE); Reuver, Günter, 48249 Dülmen (DE); Vehoff, Jens, 48249 Dülmen (DE)

(56) Entgegenhaltungen:
- EP-A1- 0 188 177
- EP-A1- 0 521 832
- WO-A1-97/00984
- DE-A1- 2 418 413
- DE-B3- 10 336 477
- DE-C1- 3 643 304

## Beschreibung

Die Erfindung betrifft eine Mulde zur Verwendung in einer Krempel. Die Krempel weist eine Einlaufseite für Faserflocken auf, die einer Vortrommel zugeführt und bis zur Einzelfaser aufgelöst und ausgerichtet werden, wobei eine erste Lage Faserflor mittels einer oberen Abnehmerwalze zu einer Übertragungswalze und dann auf einen Tambour übergeben wird, wobei eine zweite Lage Faserflor mittels einer unteren Abnehmerwalze zu einer Übertragungswalze und dann auf den Tambour übergeben wird, wobei mindestens eine Lage an Faserflor mittels mindestens einer Abnehmerwalze zur Weiterverarbeitung aus einer Auslaufseite der Krempel abgezogen werden. Weiterhin betrifft die Erfindung eine zugehörige Krempel.

Auf Krempeln werden Faserflocken bis zur einzelnen Faser aufgelöst. Das daraus hergestellte Vlies besteht im Allgemeinen aus Fasern, die in einer bestimmten Richtung ausgerichtet sind, die z.B. durch die Maschinenrichtung (Machine Direction = MD) vorgegeben sein kann. Diese Vliese haben in Längsrichtung eine hohe Festigkeit, die aber in Querrichtung (Cross Direction = CD) nur gering ist. Der Längsorientierung der Fasern kann dadurch entgegengewirkt werden, indem beispielsweise die Spalte zwischen dem Tambour und den Arbeiterwalzen beeinflusst werden, oder indem das aus dem Tambour austretende Vlies mit unterschiedlichen Arbeitsgeschwindigkeiten gestaucht wird. Ein Stauchprozess erhöht allerdings das Flächengewicht des erzeugten Vlieses und verringert damit die Produktionsgeschwindigkeit der Anlage, da die Länge der erzeugten Faserbahn abnimmt.

Die klassische Krempel weist einen Tambour auf, von dem der Faserflor an einer oder zwei Stellen abgenommen wird. Um die Auflösung der Fasermassen zu erhöhen, sind Krempeln mit einer Vortrommel (Vortambour) bekannt, die ebenfalls mit Arbeiter- und Wenderwalzen versehen die Kardierleistung bei gleicher Geschwindigkeit erhöhen kann. Dabei weist die Vortrommel einen kleineren Durchmesser auf als der Tambour. Auch bei der Übertragung des Faserflores von der Vortrommel auf den Tambour gibt es deutliche Unterschiede, da die Übertragung des Faserflors mit einer oder zwei Übertragungswalzen erfolgen kann, die dann nach dem Stand der Technik ebenfalls wieder unterschiedliche Durchmesser aufweisen.

Die EP 0188177 B1 beschreibt eine Doppelkrempel mit einer im Durchmesser kleinen Vortrommel und einem großen Tambour, wobei die Übertragung des Faserflors von der Vortrommel auf den Tambour mit zwei Zwischenabnehmern unterschiedlicher Durchmesser (Doppelübertragung) erfolgt. Eine Leistungssteigerung konnte damit nicht erzielt werden, da die Zwischenabnehmer nicht vollständig den Faserflor von der Vortrommel entnehmen konnten. Es entsteht eine Faserrückspeicherung von bis zu 35 %, die die Vortrommel beim Kardieren zusätzlich belastet.

Die DE 3643304 C1 offenbart eine Krempel mit einem die Arbeitswalzen vollständig umgebenden Luftleitkasten, mit dem die Luftströmung innerhalb der Krempel beeinflussbar ist. Zwischen den Arbeitswalzen sind Mulden angeordnet, mit denen Übertragungsbereiche und Speicherbereiche für die Fasern geschaffen werden.

In der DE 10336477 B3 wird eine Mulde für eine Krempel mit zwei ebenen und zwei aneinander liegenden konkaven Flächen offenbart. Alle Flächen sind fest miteinander verbunden, so dass die Abstände der Außenflächen zueinander nicht verstellbar sind. Lediglich die Gesamtkontur der Mulde kann durch die Einstellbarkeit verändert werden, also die Verbiegung oder Verformung über die Länge. Wird die innerhalb der Mulde angeordnete Vorrichtung betätigt, kann sich zwar der Abstand einer einzelnen Fläche zur Walze verändern, der Abstand zur gegenüberliegenden Fläche bleibt aber immer gleich. Dass heißt, eine Abstandsänderung (z.B. Verkleinerung) an einer konkaven Fläche verursacht zwangsläufig eine Abstandsänderung (z.B. Vergrößerung) an der gegenüberliegenden Außenfläche.

Nach dem Stand der Technik ist die Montage der Krempel sehr aufwändig, da alle Spalte zwischen den Walzen und den Faserführungselementen über die gesamte Breite, die bis zu 5 m betragen kann, konstant sein muss. Hierzu wurden am Krempelgestell die Walzen in oder mit ihren Lagern verstellt. Die zugehörigen Mulden oder Faserführungselemente wurden fertigungstechnisch den montierten Walzen angepasst, wobei eine exakte Nachjustierung an der Krempel nur bei Mulden mit zwei Walzspalten möglich war.

Aufgabe der Erfindung ist es eine einstellbare Mulde für eine Krempel zu schaffen, die die Fasern zwischen vier Walzen führen kann.

Die Erfindung löst die gestellte Aufgabe durch die Lehre nach Anspruch 1; weitere vorteilhafte Ausgestaltungsmerkmale der Erfindung sind durch die Unteransprüche gekennzeichnet.

Die erfindungsgemäße Mulde zur Verwendung in einer Krempel, erstreckt sich ununterbrochen über die Arbeitsbreite der Krempel und weist drei konkave Bereiche auf, die zusammen mit zugehörigen Walzen der Krempel einen Spalt zur Führung des Faserflors bilden können. Die erfindungsgemäße Mulde weist einen vierten konkaven Bereich auf, der zu einer vierten Walze der Krempel einen einstellbaren Spalt bilden kann. Mit der Einstellbarkeit des Spaltes zu einer vierten Walze der Krempel kann die Montage vereinfacht werden und ein gleichmäßiger Spalt an allen vier Walzen eingestellt werden. Dabei weist die Mulde ein erstes und ein zweites Segment auf, wobei das zweite Segment eine Vorrichtung zur Einstellung des Spaltes zur vierten Walze aufweist. Die Segmente sind flexibel miteinander verbunden und weisen eine Trennfuge auf. Die Aufteilung in voneinander getrennte Segmente ermöglicht eine einfache Fertigung und sehr genaue Einstellbarkeit der Mulde.

Dabei ist das erste Segment mit dem der Spalt mit drei Walzen gebildet wird, einstellbar an einem Maschinengehäuse oder Gestell der Krempel befestigt. Dieses Muldensegment wird damit zwischen drei Walzen montiert und mit einem gleichmäßigen Spalt eingestellt.

Das zweite Segment, mit dem der Spalt zur vierten Walze gebildet wird, ist separat zum ersten Segment einstellbar an einem Maschinengehäuse oder Gestell der Krempel befestigt. Zusammen bilden beide Segmente eine komplette Mulde, die zu vier Walzen hin justierbar ist. Das zweite Segment bildet zumindest teilweise einen Spalt zur Führung des Faserflors mit zwei weiteren Walzen. Die Kontur von zwei konkaven Bereichen weist damit zwar eine Unterbrechung durch einen Montagespalt in der Mulde auf, trotzdem wird der Faserflor kontinuierlich in dem Spalt geführt.

Die Erfindung wird nachfolgend anhand eines möglichen schematisch dargestellten Ausführungsbeispieles näher erläutert. Es zeigt:
- Figur 1:: Eine Krempel mit Doppelübertragung;
- Figur 2:: Eine Mulde für den Übergabebereich des Faserflors an den Tambour.

In Figur 1 ist eine Krempel 1 dargestellt, die als Krempel mit Doppelübertragung ausgebildet ist und eine Einlaufseite 1a für Faserflocken und eine oder mehrere Auslaufseiten 1b für Faserflor 20 aufweist. Vor der Einlaufseite 1a der Krempel 1 ist ein nicht dargestellter Speiser angeordnet, z.B. ein Rüttelschachtspeiser, mit dem die Faserflocken auf ein nicht dargestelltes Transportband ablegt werden. Alternativ zum Rüttelschachtspeiser kann die Krempel 1 auch mit einem Krempelspeiser mit integrierter Vliesdickenmessung ausgestattet sein, bei dem über die Vliesdickenmessung das Gewicht ermittelt wird, oder mittels einer Direktspeisung die Faserflocken der Krempel 1 zugeführt werden.

In der Krempel 1 werden die Faserflocken an der Einlaufseite 1a der Anlage zugeführt und über Walzen 2, 3, einer Vortrommel 4 zugeführt, bei der die Faserflocken in einer ersten Stufe bis zur Einzelfaser aufgelöst und ausgerichtet werden. Während des Transportvorganges der Faserflocken auf der Vortrommel 4 halten Wender- und Arbeiterwalzen 5, 6 die Fasern auf der Vortrommel 4, so dass sich ein erster Faserflor 20 bildet. Eine Schicht des Faserflors wird von der Vortrommel 4 von einer ersten oberen Abnehmerwalze 7 entnommen und über eine obere Übertragungswalze 9 dem Tambour 11 zugeführt. Eine zweite Schicht Faserflor wird von der Vortrommel 4 von einer zweiten unteren Abnehmerwalze 8 entnommen und von einer unteren Übertragungswalze 10 an den Tambour 11 übergeben. Auf dem Tambour 11 erfolgt die weitere Auflösung und Ausrichtung der Faserflocken zu einem Faserflor, wobei auch hier Wender- und Arbeiterwalzen 5, 6 die Fasern auf dem Tambour 11 halten, so dass sich ein Faserflor 20 bildet. Der Faserflor 20 wird mittels zweier Abnehmerwalzen 14, Stauchwalzen 15 und Übergabewalzen 16 auf zwei Transportbändern 17 abgelegt und zu einem einzigen Faserflor in einer Auslaufseite 1b nachfolgend zusammengeführt und weiterverarbeitet. Der Tambour 11 dreht sich im Uhrzeigersinn (rechts) und übergibt den erzeugten Faserflor 20 an eine obere und eine untere sich gegenläufig (links) drehende Abnehmerwalze 14. Damit der Faserflor 20 von dem Tambour 11 auf die Abnehmerwalzen 14 übergeben werden kann, wird zwischen Tambour 11 und Abnehmerwalzen 14 ein sehr geringer Spalt eingestellt. Weiterhin ist die Oberfläche der Abnehmerwalzen 14 so gestaltet, dass zwischen der Walzenoberfläche und den zu übergebenden Fasern ein Formschluss entstehen kann. An die Abnehmerwalzen 14 schließen sich eine oder mehrere Stauchwalzen 15, 15' an, sowie ein Abzugsaggregat in Form eines umlaufenden Transportbandes 17, das gegebenenfalls mit einer oder mehreren Übergabewalzen 16 ausgestattet sein kann. Die in Figur 1 dargestellte Krempel 1 ist mit einem unteren und einem oberen Abzugsaggregat ausgestattet und kann damit zwei getrennte Lagen Faserflor 20 erzeugen. Es ist natürlich auch möglich, die Krempel 1 mit nur einem oder mehr als zwei Abzugsaggregaten auszustatten. Alternativ kann zwischen dem Tambour 11 und den Abnehmerwalzen 14 noch jeweils eine weitere Walze angeordnet sein, die als Wirrwalze ausgebildet sein kann. Durch ihre Umfangsgeschwindigkeit, Drehrichtung und Zahnstellung erzeugen die Wirrwalzen eine spezielle Wirrlage im Faserflor 20, die durch die nachfolgenden Abnehmer- und Stauchwalzen 14, 15, 15' komprimiert und umorientiert wird.

Die Ubertragungswalzen 9, 10 wurden vergrößert und beide weisen den gleichen Durchmesser auf und werden mit der gleichen Geschwindigkeit betrieben.

Aufgrund der Durchmesservergrößerung auf mindestens 350 mm sinkt die Umfangsgeschwindigkeit und damit sinken die Fliehkräfte auf die Fasern, wodurch der Faserflug reduziert wird. Vorzugsweise weisen die Übertragungswalzen 9, 10 einen Durchmesser von mindestens 380 mm, besonders bevorzugt mindestens 400 mm auf. Dadurch, dass beide Übertragungswalzen den gleichen Durchmesser aufweisen, übertragen sie auch die gleiche Menge an Faserflor. Das Betreiben beider Übertragungswalzen 9, 10 mit der gleichen Geschwindigkeit sorgt bei der Übergabe des Faserflors auf den Tambour 11 für den gleichen Verzug.

Um aufgrund der konstruktiven Gegebenheiten Platz für vergrößerte Übertragungswalzen 9, 10 zu schaffen, weist die obere Abnehmerwalze 7 einen kleineren Durchmesser auf, als die untere Abnehmerwalze 8, wobei beide mit der gleichen Umfangsgeschwindigkeit betrieben werden. Vorzugsweise weist die untere Abnehmerwalze 8 einen rund 50 % größeren Durchmesser auf als die obere Abnehmerwalze 7. Vorteilhafterweise haben beide Abnehmerwalzen 7, 8 die gleiche Umfangsgeschwindigkeit. Aufgrund der Durchmesserrelation von oberer 7 zu unterer Abnehmerwalze 8 kann die Faserrückspeicherung auf der Vortrommel 4 reduziert werden. Vorzugsweise weist die untere Abnehmerwalze 8 einen Durchmesser von mindestens 650 mm auf, und die obere Abnehmerwalze 7 einen Durchmesser von mindestens 450 mm.

Vorzugsweise weist die Vortrommel 4 mindestens den gleichen Durchmesser auf, wie der Tambour, wobei der Tambour 11 mit einer gleichen oder einer höheren Umfangsgeschwindigkeit betrieben werden kann. Die Vergrößerung des Durchmessers der Vortrommel 4 auf mindestens den Durchmesser des Tambours 11 ermöglicht mit dem geringsten konstruktiven Aufwand, die Platzverhältnisse zu schaffen, wodurch die Übertragungswalzen 9, 10 vergrößert werden können, um diese mit einer geringeren Umfangsgeschwindigkeit zu betreiben.

Dadurch, dass beide Abnehmerwalzen 7, 8 eine deutlich geringere Umfangsgeschwindigkeit aufweisen, als die Vortrommel 4, erfolgt eine gleichmäßige Stauchung in jeder Lage des Faserflors.

Mit der Übergabe des Faserflors von den Abnehmerwalzen 7, 8 auf die Übertragungswalzen 9, 10 erfolgt wieder eine Streckung des Faserflors, da die Übertragungswalzen 9, 10 eine höhere Umfangsgeschwindigkeit aufweisen. Vorteilhafterweise weisen auch die Übertragungswalzen 9, 10 den gleichen Durchmesser auf. Aufgrund der gleichen Umfangsgeschwindigkeit der Abnehmerwalzen 7, 8 und der gleichen Umfangsgeschwindigkeit der Übertragungswalzen 9, 10 werden beide Lagen Faserflor gleich gestreckt. Eine weitere Streckung des Faserflors entsteht bei der Übergabe von den Übertragungswalzen 9, 10 auf den Tambour 11, wobei die Umfangsgeschwindigkeiten der Übertragungswalzen 9, 10 gleich sind, die Umfangsgeschwindigkeit des Tambours 11 aber den mindestens dreifachen Wert aufweist. Die einzelnen Lagen Faserflor werden dann durch die Wender- und Arbeiterwalzen 6, 7 auf dem Tambour 11 weiter durchmischt und die Fasern zu einem Faserflor 20 aufgelöst und ausgerichtet.

Die Abnahme des Faserflors vom Tambour 11 erfolgt in dem Ausführungsbeispiel durch zwei Abnehmerwalzen 14 mit dem gleichen Durchmesser und der gleichen Geschwindigkeit.

Das nachfolgende Beispiel betrifft die Konfiguration einer beispielhaften Krempel mit 2,5 m Arbeitsbreite. Die Durchmesser der Walzen sind ohne die Höhe der Garnitur angegeben.

| **Walze Pos.** | **Walzendurchmesser [mm]** | **Geschwindigkeit [m/min]** | **Walzendrehrichtung** |
|---|---|---|---|
| 3 | 413 | 480 | rechts |
| 4 | 1500 | 1750 | rechts |
| 7 | 550 | 300 | links |
| 8 | 850 | 300 | links |
| 9 | 413 | 405 | links |
| 10 | 413 | 405 | links |
| 11 | 1500 | 1750 | rechts |
| 14 | 550 | 550 | links |

Dadurch, dass die Abnehmerwalzen 7, 8 die gleiche Geschwindigkeit aufweisen und auch die Übertragungswalzen 9, 10 mit der gleichen Umfangsgeschwindigkeit betrieben werden, erfolgen für beide Lagen Faserflor immer der gleiche Verzug oder die gleiche Stauchung. Die Vergrößerung des Walzendurchmessers der Übertragungswalzen 9, 10 ermöglicht den Betrieb mit einer geringeren Umfangsgeschwindigkeit, wodurch die einwirkenden Zentrifugalkräfte auf den Faserflor geringer sind als nach dem Stand der Technik. Die Krempel kann mit einer höheren Produktivität bei einer hohen Kardierqualität betrieben werden.

Die Übergabe der beiden Lagen Faserflor 20 von den Übertragungswalzen 9, 10 auf den Tambour 11, wird dadurch begünstigt, indem eine Mulde 12 die Übergabestellen des Faserflors an vier Walzen kammert und damit den Faserflor auf den Walzen hält. Der Übergabebereich von der unteren Abnehmerwalze 8 auf die Übertragungswalze 10, von der Übertragungswalze 10 auf den Tambour 11 und von der Übertragungswalze 9 auf den Tambour 11 werden hiermit gekammert, wodurch die Lagen Faserflor präzise geführt werden. Die Mulde 12 weist damit vier konkave Rundungen auf, die in den Außenumfang der Abnehmerwalze 8, der beiden Übertragungswalzen 9, 10 und des Tambours 11 eingreifen. Der freie Spalt zum Durchlaufen des Faserflors muss dabei sehr eng gehalten werden, da mit dieser Krempel insbesondere leichte Faserflore mit hoher Geschwindigkeit erzeugt werden sollen. Die Fertigungs- und Montagetoleranzen der Walzen sind dabei für die Kardierqualität entscheidend, insbesondere deshalb, weil die Muldenspalte auch über eine Arbeitsbreite von beispielsweise 5 m konstant sein sollen. Hierzu weist die Mulde 12 an der Anschlussseite zum Tambour ein verstellbares Segment 12b auf, mit dem der Anlagewinkel und Abstand zum Tambour 11 einstellbar ist.

Figur 2 zeigt eine Detaildarstellung der Mulde 12, die aus einem feststehenden Segment 12a und zumindest einem einstellbaren Segment 12b besteht. Beide Segmente 12a, 12b sind flexibel miteinander verbunden und weisen eine Trennfuge 12c auf. Das feststehende Segment 12a ist an einem nicht dargestellten Gehäuse oder Gestell zwischen der unteren Abnehmerwalze 8, der oberen Übertragungswalze 9 und der unteren Übertragungswalze 10 mittels einer oder mehrerer Befestigungen 30 angeordnet. Über verschiedene Einstellelemente 31 kann der Abstand des Segmentes 12a zu den Walzen 8, 9 und 10 in vertikaler und horizontaler Richtung eingestellt werden, so dass ein konstanter Spalt zwischen jeder Walze 8, 9, 10 und dem Segment 12a entsteht, wobei die Spaltgrößen beispielsweise zwischen der Übertragungswalze 9 und dem Segment 12a kleiner eingestellt werden kann, als zwischen der Abnehmerwalze 8 und dem Segment 12a. Ein einstellbares Segment 12b ist mit einer Befestigung 32 verbunden, wobei die Befestigung 32 ebenfalls an einem nicht dargestellten Maschinengehäuse oder Gestell im Bereich des Tambours 11 angeordnet ist. Auch diese Befestigung 32 kann mit Einstellelementen 33 vertikal und horizontal im Abstand zum Tambour 11 eingestellt werden. Das einstellbare Segment 12b bildet den Muldenspalt zum Tambour 11, sowie einen Teilspalt zu den Übertragungswalzen 9 und 10.

Mit der erfindungsgemäßen einstellbaren Mulde 12 lässt sich zwischen dem Segment 12b und dem Tambour 11 ein über die Arbeitsbreite konstanter Spalt von beispielsweise 1,5 mm bis 5 mm einstellen. Die Spalte zwischen dem Segment 12a und den Walzen 8, 9 oder 10 lassen sich unterschiedlich auf eine Größe von 2 mm bis 9 mm einstellen.

### Bezugszeichen

- 1: Krempel
- 1a: Einlaufseite
- 1b: Auslaufseite
- 2: Walze
- 3: Walze
- 4: Vortrommel
- 5: Wenderwalze
- 6: Arbeiterwalze
- 7: Abnehmerwalze
- 8: Abnehmerwalze
- 9: Übertragungswalze
- 10: Übertragungswalze
- 11: Tambour
- 12: Mulde
- 12a: Segment
- 12b: Segment
- 12c: Trennfuge
- 14: Abnehmerwalze
- 15, 15': Stauchwalze
- 16: Übergabewalze
- 17: Transportband
- 20: Faserflor
- 30: Befestigung
- 31: Einstellelement
- 32: Befestigung
- 33: Einstellelement

## Patentansprüche

1. Mulde zur Verwendung in einer Krempel, wobei sich die Mulde (12) ununterbrochen über die Arbeitsbreite der Krempel erstrecken kann und drei konkave Bereiche aufweist, die zusammen mit zugehörigen Walzen (8, 9, 10) der Krempel einen Spalt zur Führung des Faserflors bilden können, und dass die Mulde (12) einen vierten konkaven Bereich aufweist, der zu einer vierten Walze (11) der Krempel einen einstellbaren Spalt bilden kann, **dadurch gekennzeichnet, dass** die Mulde (12) ein erstes und ein zweites Segment (12a, 12b) aufweist, die flexibel miteinander verbunden sind und eine Trennfuge (12c) aufweisen, wobei das zweite Segment (12b) eine Vorrichtung zur Einstellung des Spaltes zur vierten Walze (11) aufweist.

2. Mulde nach Anspruch 1, **dadurch gekennzeichnet, dass** das erste Segment (12a), mit dem der Spalt mit drei Walzen (8, 9, 10) gebildet wird, einstellbar an einem Maschinengehäuse oder Gestell der Krempel befestigt werden kann.

3. Mulde nach Anspruch 1, **dadurch gekennzeichnet, dass** das zweite Segment (12b), mit dem der Spalt zur vierten Walze (11) gebildet wird, einstellbar an einem Maschinengehäuse oder Gestell der Krempel befestigt werden kann.

4. Mulde nach Anspruch 2 bis 3, **dadurch gekennzeichnet, dass** das zweite Segment (12b) zumindest teilweise einen Spalt zur Führung des Faserflors mit zwei weiteren Walzen (9, 10) der Krempel bilden kann.

## Claims

1. Tray for use in a roller card, wherein the tray (12) can extend continuously across the working width of the roller card and has three concave regions, which together with associated rolls (8, 9, 10) of the roller card can form a clearance for guiding of the fibre web, and the tray (12) has a fourth concave region, which can form an adjustable clearance with respect to a fourth roll (11) of the roller card, **characterised in that** the tray (12) has a first and a second segment (12a, 12b), which are flexibly connected together and have a separating gap (12c), wherein the second segment (12b) has a device for adjusting the clearance with respect to the fourth roll (11).

2. Tray according to claim 1, **characterised in that** the first segment (12a), with which the clearance is formed with three rolls (8, 9, 10), can be adjustably attached to a machine housing or frame of the roller card.

3. Tray according to claim 1, **characterised in that** the second segment (12b), with which the clearance with respect to the fourth roll (11) is formed, can be adjustably attached to a machine housing or frame of the roller card.

4. Tray according to claims 2 and 3, **characterised in that** the second segment (12b) can form, at least partially, with two further rolls (9, 10) of the roller card a clearance for guiding of the fibre web.

## Revendications

1. Auge destinée à être utilisée dans une carde à rouleaux, l'auge (12) pouvant s'étendre de manière ininterrompue sur la largeur de travail de la carde à rouleaux et présentant trois régions concaves qui, conjointement avec des cylindres associés (8, 9, 10) de la carde à rouleaux, peuvent former un interstice servant au guidage du voile de fibres, et l'auge (12) présentant une quatrième région concave qui peut former un interstice réglable par rapport à un quatrième cylindre (11) de la carde à rouleaux, **caractérisée en ce que** l'auge (12) présente un premier et un deuxième segment (12a, 12b) qui sont reliés l'un à l'autre de manière flexible et présentent un joint de séparation (12c), le deuxième segment (12b) présentant un dispositif servant au réglage de l'interstice par rapport au quatrième cylindre (11).

2. Auge selon la revendication 1, **caractérisée en ce que** le premier segment (12a), avec lequel l'interstice est formé avec trois cylindres (8, 9, 10), peut être fixé de façon réglable à un carter de machine ou cadre de la carde à rouleaux.

3. Auge selon la revendication 1, **caractérisée en ce que** le deuxième segment (12b), avec lequel l'interstice est formé par rapport au quatrième cylindre (11), peut être fixé de façon réglable à un carter de machine ou cadre de la carde à rouleaux.

4. Auge selon les revendications 2 et 3, **caractérisée en ce que** le deuxième segment (12b) peut former au moins partiellement un interstice servant au guidage du voile de fibres avec deux autres cylindres (9, 10) de la carde à rouleaux.
